# EUROPÄISCHE PATENTSCHRIFT

(11) **EP 3 106 567 B1**
(45) Veröffentlichungstag und Bekanntmachung des Hinweises auf die Patenterteilung: **28.02.2018**
(21) Anmeldenummer: 15172765.8
(22) Anmeldetag: 18.06.2015
(51) Int. Cl.: E01H 1/10, A47L 11/40

(54) **BODENREINIGUNGSMASCHINE MIT FLÜSSIGKEITSAUFNAHMEEINRICHTUNG**
FLOOR CLEANING MACHINE WITH LIQUID STORAGE DEVICE
MACHINE DE NETTOYAGE DU SOL DOTÉE D'UN DISPOSITIF D'ABSORPTION DE LIQUIDE

(43) Veröffentlichungstag der Anmeldung: 21.12.2016
(73) Patentinhaber: Hako GmbH, 23843 Bad Oldesloe (DE)
(72) Erfinder: Tabeling, Christian, 23562 Lübeck (DE); Grebien, Carsten, 22359 Hamburg (DE); Steffens, Finn, 23829 Kükels (DE); Ruiz-Porath, Ricardo, 23843 Bad Oldesloe (DE)
(74) Vertreter: Bird & Bird LLP

(56) Entgegenhaltungen:
- WO-A1-2009/127836
- WO-A1-2014/206486
- DE-A1- 10 305 611
- DE-A1-102013 113 794
- DE-U1-202013 103 571

## Beschreibung

Die vorliegende Erfindung betrifft eine Bodenreinigungsmaschine mit einem Fahrzeugrahmen, an dem ein Fahrwerk zum Bewegen der Bodenreinigungsmaschine in einer Reinigungsfahrtrichtung über eine zur reinigende Bodenfläche vorgesehen ist, mit einer am Fahrzeugrahmen angebrachten Reinigungseinrichtung, die mit der zu reinigenden Bodenfläche eingreifen kann, um diese zu reinigen, und mit der eine Reinigungsflüssigkeit auf die zu reinigende Bodenfläche aufgebracht werden kann, mit einer Flüssigkeitsaufnahmeeinrichtung zum Abstreifen und Aufnehmen der auf die zu reinigende Bodenfläche aufgebrachten Reinigungsflüssigkeit, die entgegen der Reinigungsfahrtrichtung gesehen hinter der Reinigungseinrichtung angeordnet ist, wobei die Flüssigkeitsaufnahmeeinrichtung zumindest eine sich quer zur Reinigungsfahrtrichtung erstreckende Dichtlippe aufweist, die an einer Deichsel angebracht und die derart angeordnet ist, dass sie mit einer Kante auf der zu reinigenden Bodenfläche aufliegen kann, und wobei die Deichsel quer zur Reinigungsfahrtrichtung beweglich am Fahrzeugrahmen gehaltert ist.

Aus der DE 103 05 611 A1, von der die vorliegende Erfindung ausgeht, ist eine derartige Bodenreinigungsmaschine bekannt. Dabei wird mit Hilfe eines zwischen der Vorder- und der Hinterachse des Fahrwerks der Bodenreinigungsmaschine angebrachten Schrubbdecks Reinigungsflüssigkeit auf die zu reinigende Bodenfläche aufgebracht und gleichzeitig mit Hilfe von an dem Schrubbdeck vorgesehener Bürstenköpfe die Bodenfläche gereinigt. Die aufgebrachte Reinigungsflüssigkeit verbleibt zunächst auf der Bodenfläche und wird von dem entgegen der Reinigungsfahrtrichtung gesehen hinter dem Schrubbdeck und insbesondere hinter der Hinterachse angeordneten Saugfuß abgesaugt, wobei der Saugfuß eine vordere und eine hintere Dichtlippe aufweist, zwischen denen ein Zwischenraum gebildet ist. Dieser Zwischenraum ist mit einem in der Bodenreinigungsmaschine vorgesehenen Schmutzwassertank verbunden, und in dem Schmutzwassertank kann ein Unterdruck mit Hilfe eines Gebläses erzeugt werden, sodass Flüssigkeit aus dem Zwischenraum in den Schmutzwassertank abgesaugt werden kann.

Bei derartigen Bodenreinigungsmaschinen ergibt sich nun das folgende technische Problem.

Ein Schrubbdeck hat eine gewisse Arbeitsbreite, über die Reinigungsflüssigkeit auf die zu reinigende Bodenfläche aufgebracht wird. Diese Reinigungsflüssigkeit muss über die gesamte Breite auch wieder abgesaugt werden. Wenn die Bodenreinigungsmaschine eine Kurvenfahrt ausführt, ist es daher erforderlich, dass der Saugfuß eine Querbewegung gegenüber dem Fahrwerk ausführt, um sicherzustellen, dass der Saugfuß auch dann den von dem Schrubbdeck beaufschlagten Bereich in möglichst großem Umfang überdeckt.

Zu diesem Zweck ist es aus der DE 103 05 611 A1 bekannt, den Saugfuß über eine Trapezanordnung am Fahrwerk anzulenken. Dies stellt einerseits sicher, dass der Saugfuß bei einer Kurvenfahrt eine seitliche Bewegung hin zum Momentanpol der Kurvenfahrt ausführen kann. Andererseits wird bei dieser Anordnung ermöglicht, dass der Saugfuß dann, wenn nach einer Fahrt parallel zu einer vertikalen Wand, bei der ein Ende des Saugfußes in sehr geringem Abstand zu der Wand ist, die Bodenreinigungsmaschine eine Kurvenfahrt weg von der Wand ausführt, der Saugfuß ebenfalls die erforderliche seitliche Ausweichbewegung ausführen kann. Dies ist deswegen erforderlich, weil der Saugfuß hinter der Hinterachse angeordnet ist und daher bei einer solchen Kurvenfahrt eine Schwenkbewegung hin zu der Wand ausführt, was zu einer Kollision führen würde.

Dennoch ist es bei einer derartigen Anordnung erforderlich, seitliche Abstreifer am Schrubbdeck anzubringen, die die Flüssigkeit, die im Schrubbdeck auf die zu reinigende Bodenfläche aufgebracht wird, auf einen schmaleren Streifen zu konzentrieren, dessen Breite geringer ist als die des Schrubbdecks. Ohne die seitlichen Abstreifer und die damit verbundene Verringerung der Breite des Bereichs, in dem Flüssigkeit auf der Bodenfläche verbleibt, wäre die Breite dieses Bereichs zu groß, um vollständig von dem Saugfuß erfasst zu werden.

Dies ist jedoch mit dem Nachteil verbunden, dass diese Abstreifer aufgrund ihres Kontakts mit der zu reinigenden Bodenfläche einem erheblichen Verschleiß unterliegen und damit regelmäßig ausgetauscht werden müssen, was mit einem erhöhten Wartungsaufwand für die Maschine verbunden ist.

Ausgehend vom Stand der Technik ist es daher die Aufgabe der vorliegenden Erfindung, eine Bodenreinigungsmaschine mit einer Flüssigkeitsaufnahmeeinrichtung bereitzustellen, die derart am Fahrzeugrahmen gehaltert ist, dass auch in Kurvenfahrten eine möglichst große Überdeckung mit dem von der Reinigungseinrichtung beaufschlagten Bereich gegeben ist und die dennoch bei einer Kurvenfahrt weg von einer vertikalen Wand dieser ohne Probleme ausweichen kann.

Erfindungsgemäß wird diese Aufgabe dadurch gelöst, dass die Deichsel an einem Halteelement um eine erste vertikale Schwenkachse, die sich vertikal zu der zu reinigenden Bodenfläche erstreckt, schwenkbar angelenkt ist, dass das Halteelement aus einer Normalstellung horizontal, quer zur Reinigungsfahrtrichtung verlagerbar ist, wobei das Halteelement durch Vorspannmittel in die Normalstellung vorgespannt ist, dass ein am Fahrzeugrahmen gehaltertes Stützelement vorgesehen ist, dass ein erster Arm vorgesehen ist, der ein erstes und ein zweites Ende aufweist, dass das erste Ende des ersten Arms um eine zweite vertikale Schwenkachse schwenkbar an dem Stützelement angelenkt ist, dass das zweite Ende des ersten Arms um eine dritte vertikale Schwenkachse schwenkbar an dem Halteelement angelenkt ist, dass die zweite und die dritte vertikale Schwenkachse parallel zueinander verlaufen und dass die erste vertikale Schwenkachse parallel zur Fahrtrichtung gesehen zwischen der zweiten und der dritten vertikalen Schwenkachse angeordnet ist.

Eine derartige Anordnung ermöglicht durch die Schwenkbarkeit der Deichsel, an deren freiem Ende die sich quer zur Reinigungsfahrtrichtung erstreckende Dichtlippe der Flüssigkeitsaufnahmeeinrichtung angebracht ist, dass bei einer Kurvenfahrt und einem Verschwenken des Saugfußes um die erste vertikale Schwenkachse in eine Stellung, in der sich der Saugfuß senkrecht zur Tangente an den Kreis um den Momentanpol der Bewegung der Maschine erstreckt, das von dem Momentanpol entfernte Ende des Saugfußes einen sehr großen Abstand zum Momentanpol hat, sodass insgesamt bei einer vorgegebenen Breite des Saugfußes eine sehr große Überdeckung mit dem von dem Schrubbdeck überstrichenen Bereich erreicht werden kann. Dies ergibt sich deswegen, weil der Saugfuß eine einfache Schwenkbewegung um die erste vertikale Schwenkachse ausführt.

In diesem Zusammenhang ist unter dem Begriff einer "vertikalen" Achse im Sinne der vorliegenden Erfindung eine in einer Richtung verlaufende Achse zu verstehen, die sich von der zu reinigenden Bodenfläche nach oben, in einem Winkel nahe 90°, aber nicht notwendig senkrecht zu der Bodenfläche erstreckt.

Daneben wird durch die Querverlagerbarkeit des Halteelements mit Hilfe des schwenkbaren ersten Arms, wobei die Deichsel wiederum schwenkbar an dem Halteelement angelenkt ist, erreicht, dass dann, wenn die Bodenreinigungsmaschine nach einer Parallelfahrt unmittelbar entlang einer vertikalen Wand eine Kurve weg von der Wand fahren soll, der Saugfuß hin zum Momentanpol ausweichen kann. Dabei ist die erste Schwenkachse zwischen der zweiten und der dritten Schwenkachse angebracht, sodass die gesamte Halterung für die Flüssigkeitsaufnahmeeinrichtung bzw. den Saugfuß trotz eines Abstands des Schwenkpunkts der Deichsel von der Dichtlippe eine geringe Baulänge hat.

Damit wird insbesondere bei einer vorgegebenen Länge der Bodenreinigungsmaschine, die durch die Lage des Saugfußes am hinteren Ende bestimmt wird, eine maximale Überdeckung des zunächst von der Reinigungseinrichtung bzw. dem Schrubbdeck beaufschlagten Bereichs durch den Flüssigkeitsaufnahmeeinrichtung bzw. den Saugfuß erreicht, ohne dabei die Manövrierfähigkeit der Bodenreinigungsmaschine insbesondere nach einer Parallelfahrt zu einer vertikalen Wand einzuschränken.

Dabei ist es bevorzugt, wenn die erste vertikale Schwenkachse von der Dichtlippe einen Abstand hat, d.h. entgegen der Reinigungsfahrtrichtung gesehen die erste vertikale Schwenkachse vor der Dichtlippe angeordnet ist. Dadurch wird erreicht, dass der Saugfuß eine stabile Schwenkposition einnimmt und nicht um die erste vertikale Schwenkachse hin und her pendelt.

In einer bevorzugten Ausführungsform ist ein zweiter Arm vorgesehen, der ein erstes und ein zweites Ende aufweist, wobei das erste Ende des zweiten Arms um eine vierte vertikale Schwenkachse schwenkbar an dem Stützelement angelenkt ist, wobei das zweite Ende des zweiten Arms um eine fünfte vertikale Schwenkachse schwenkbar an dem Halteelement angelenkt ist, wobei die zweite, die dritte, die vierte und die fünfte vertikale Schwenkachse parallel zueinander verlaufen und wobei die zweite und die vierte vertikale Schwenkachse quer zur Reinigungsfahrtrichtung einen ersten Abstand haben und die dritte und die fünfte vertikale Schwenkachse quer zur Reinigungsfahrtrichtung einen zweiten Abstand haben.

Auf diese Weise wird das Halteelement, an dem die Deichsel um die erste vertikale Schwenkachse schwenkbar angelenkt ist, mittels einer stabilen Trapezanordnung quer zur Reinigungsfahrtrichtung verlagerbar am Fahrzeugrahmen gehaltert. Dabei ist es besonders bevorzugt, wenn der Abstand der ersten Enden der Arme, die am Fahrzeugrahmen angebracht sind, kleiner ist als der Abstand der zweiten Enden, die am Halteelement schwenkbar angelenkt sind. Dies hat den weiteren Vorteil, dass dann, wenn eine Seite oder ein freies Ende des Saugfußes mit einem Hindernis kollidiert und eine Bewegung zur Mitte des Fahrzeugs hin ausführt, dieses freie Ende notwendigerweise auch eine Bewegung entgegen der Fahrtrichtung ausführen muss, was das Risiko von Schäden am Saugfuß weiter reduziert.

Um eine Vorspannung des Halteelements und damit in diesem bevorzugten Ausführungsbeispiel der Arme der Trapezanordnung hin zu der Normalstellung zu ermöglichen, ist es bevorzugt, dass ein erster und ein zweiter Vorspannarm vorgesehen sind, die ein erstes Ende und ein zweites Ende aufweisen, wobei die ersten Enden um vertikale Achsen schwenkbar an dem Stützelement angelenkt sind, wobei der erste Vorspannarm auf der von dem zweiten Arm abgewandten Seite des ersten Arms anliegt, wobei der zweite Vorspannarm auf der von dem ersten Arm abgewandten Seite des zweiten Arms anliegt und wobei der erste und der zweite Vorspannarm aufeinander zu vorgespannt sind und in der Normalstellung an dem Stützelement, direkt oder indirekt, anliegen.

In dieser Anordnung werden die Vorspannarme immer dann entgegen der Vorspannkraft ausgelenkt, wenn die Trapezanordnung aus den Armen quer zur Reinigungsfahrtrichtung verschwenkt wird. Andererseits definiert die direkte oder indirekte Anlage der Vorspannarme an dem Stützelement die Normalstellung. Insgesamt wird somit ein einerseits robuster und andererseits einfach aufgebauter Aufbau bereitgestellt, mit dem eine Vorspannung in Richtung der mittigen Normalstellung für die Trapezanordnung erzeugt werden kann.

Dabei ist es besonders bevorzugt, wenn der erste Vorspannarm und der erste Arm um eine gemeinsame Achse, nämlich die zweite vertikale Schwenkachse, am Stützelement gehaltert sind und analog der zweite Vorspannarm und der zweite Arm ebenfalls um eine gemeinsame Achse, nämlich die vierte vertikale Schwenkachse, am Stützelement angebracht sind. Dies vereinfacht den Aufbau weiter und vermeidet eine Reibung zwischen den Vorspannarmen und den Armen bei einer Schwenkbewegung.

Schließlich ist es bevorzugt, um die vertikale Position des Saugfußes relativ zu dem Fahrzeugrahmen verstellen zu können, wenn das Stützelement um eine erste horizontale Schwenkachse schwenkbar am Fahrzeugrahmen angebracht ist und die zweiten Enden der Arme um eine zweite horizontale Schwenkachse schwenkbar an dem Halteelement angebracht sind, wobei die erste und die zweite horizontale Schwenkachse parallel zu einander verlaufen.

Um dabei sicherzustellen, dass der Saugfuß unabhängig von der vertikalen Position die gleiche Ausrichtung zum Fahrzeugrahmen hat, ist es weiter bevorzugt, wenn die erste horizontale Schwenkachse die zweite und vierte vertikale Schwenkachse schneidet und die zweite horizontale Schwenkachse die dritte und die fünfte vertikale Schwenkachse schneidet, wobei ein Verbindungsarm vorgesehen ist, der ein erstes und ein zweites Ende hat, deren Abstand voneinander dem Abstand zwischen der ersten und der zweiten horizontalen Schwenkachse entspricht, wobei das erste Ende des Verbindungsarms vertikal versetzt zu der ersten horizontalen Achse schwenkbar an dem Fahrzeugrahmen angelenkt ist, wobei das zweite Ende des Verbindungsarms vertikal versetzt zu der zweiten horizontalen Achse schwenkbar an dem Halteelement angelenkt ist und wobei der Abstand des ersten Endes des Verbindungsarms von der ersten horizontalen Schwenkachse gleich dem Abstand des zweiten Ende des Verbindungsarms von der zweiten horizontalen Schwenkachse ist.

Bei einem derartigen Aufbau bilden der Verbindungsarm einerseits und die beiden Arme andererseits eine vertikale Parallelogrammanordnung, die sicherstellt, dass das Halteelement, an dem die Deichsel vorgesehen ist, seine Orientierung relativ zu dem Fahrzeugrahmen unabhängig von der vertikalen Position des Halteelements beibehält.

Schließlich kann die Flüssigkeitsaufnahmeeinrichtung bzw. der Saugfuß vorzugsweise eine erste und eine zweite Dichtlippe aufweisen, die in Reinigungsfahrtrichtung gesehen hintereinander angeordnet sind, sodass zwischen den Dichtlippen ein Zwischenraum gebildet ist, wobei der Zwischenraum mit einem an der Bodenreinigungsmaschine vorgesehenen Schmutzwassertank verbunden ist und wobei der Schmutzwassertank mit einer Unterdruckquelle verbunden ist.

Im Folgenden wird die vorliegende Erfindung anhand einer lediglich ein bevorzugtes Ausführungsbeispiel zeigenden Zeichnung erläutert, wobei
- Fig. 1: eine Seitenansicht des Ausführungsbeispiels einer erfindungsgemäßen Bodenreinigungsmaschine ist,
- Fig. 2: eine Seitenansicht der Halterung des Saugfußes des Ausführungsbeispiels aus Figur 1 ist, und
- Fig. 3: eine Draufsicht von oben auf die Halterung aus Fig. 2 ist.

Wie aus Fig. 1 zu erkennen ist, weist das Ausführungsbeispiel einer erfindungsgemäßen Bodenreinigungsmaschine 1 einen Fahrzeugrahmen 3 auf, an dem ein ein Vorderrad 5 sowie zwei Hinterräder 7 umfassendes Fahrwerk angebracht ist, das dazu dient, die Bodenreinigungsmaschine 1 entlang einer Reinigungsfahrtrichtung 9 über eine zu reinigende Bodenfläche 11 zu bewegen. Allgemein verläuft die Reinigungsfahrtrichtung 9 dabei von der die Hinterräder 7 verbindenden Hinterachse zum Vorderrad 5 und steht dabei senkrecht auf der Hinterachse.

An dem Fahrzeugrahmen 3 ist höhenverstellbar eine Reinigungseinrichtung in Form eines Schrubbdecks 13 angebracht, das drehend angetriebene Bürstenköpfe 15 aufweist, die mit der zu reinigenden Bodenfläche 11 eingreifen können, um Schmutz davon zu entfernen. Hierbei kann es sich beispielsweise um Tellerbürstenköpfe oder Walzenbürstenköpfe handeln. Des Weiteren ist das Schrubbdeck 13 über eine Verbindungsleitung 17 mit einem an dem Fahrzeugrahmen 3 vorgesehenen Reinigungsflüssigkeitstank verbunden, sodass in dem Schrubbdeck 13 Reinigungsflüssigkeit auf die zu reinigende Bodenfläche 11 aufgebracht werden kann.

Entgegen der Reinigungsfahrtrichtung 9 gesehen ist hinter dem Schrubbdeck 3 eine Flüssigkeitsaufnahmeeinrichtung in Form eines Saugfußes 19 vorgesehen, der ebenfalls an dem Fahrzeugrahmen 3 gehaltert ist, wobei dazu eine im Folgenden noch näher beschriebene Halterung 21 verwendet wird.

Der Saugfuß 19 weist entgegen der Reinigungsfahrtrichtung 9 gesehen hintereinander eine erste Dichtlippe 23 und eine zweite Dichtlippe 25 auf, wobei die zweite Dichtlippe 25 eine zu der zu reinigenden Bodenfläche 11 weisende Kante aufweist, die an der Bodenfläche 11 anliegen kann, wenn der Saugfuß 19 hin zu der Bodenfläche 11 abgesenkt ist. Die Dichtlippen 23, 25 sind an einem Basiskörper 27 des Saugfußes derart angeordnet, dass sie sich im Wesentlichen quer oder vertikal zu der durch die Bodenfläche 11 definierten Ebene erstrecken und zwischen sich einen Zwischenraum 29 bilden. Durch den Basiskörper 27 erstreckt sich eine Absaugleitung 31 hindurch, die mit dem Zwischenraum 29 verbunden ist und diesen mit einem in der Bodenreinigungsmaschine 1 vorgesehenen Schmutzwassertank 33 verbindet, wobei der Schmutzwassertank 33 wiederum mit einer Unterdruckquelle in Form eines Gebläses 35 verbunden ist, so dass mittels des Gebläses 35 Schmutzwasser aus dem Zwischenraum 29 zwischen den Dichtlippen 23, 25 abgesaugt werden kann.

Die Halterung 21 ist im Detail in den Fig. 2 und 3 dargestellt und weist einen fest am Fahrzeugrahmen 3 angebrachten Halter 37 auf, an dem um eine erste horizontale Schwenkachse 39 schwenkbar ein Stützelement 41 angebracht ist. Des Weiteren weist die Halterung 21 einen ersten Arm 43 auf, der ein erstes Ende 45 sowie ein zweites Ende 47 hat. Außerdem ist ein zweiter Arm 49 vorgesehen, der ebenfalls ein erstes Ende 51 sowie ein zweites Ende 53 hat.

An den zweiten Enden 47, 53 der Arme 43, 49 ist ein Halteelement 55 in noch im Detail beschriebener Weise angebracht, an dem wiederum schwenkbar um eine erste vertikale Schwenkachse 57 eine Deichsel 59 angebracht ist, an deren von der ersten vertikalen Schwenkachse 57 entfernten Ende der Basiskörper 27 des Saugfußes 19 fest angebracht ist. Die erste vertikale Schwenkachse 57 ist dabei so angeordnet, dass sie hin zu dem Schrubbdeck 13 von den Dichtlippen 23, 25 bzw. dem Basiskörper 27 beabstandet ist.

Das erste Ende 45 des ersten Arms 43 ist um eine zweite vertikale Schwenkachse 61 schwenkbar mit dem Stützelement 41 verbunden. Das zweite Ende 47 des ersten Arms 43 ist um eine dritte vertikale Schwenkachse 63 schwenkbar mit dem Halteelement 55 verbunden. In analoger Weise ist das erste Ende 51 des zweiten Arms 49 um eine vierte vertikale Schwenkachse 65 schwenkbar mit dem Stützelement 41 gekoppelt, während das zweite Ende 53 des zweiten Arms 49 ebenfalls schwenkbar um eine fünfte vertikale Schwenkachse 67 mit dem Halteelement 55 verbunden ist.

Somit können die Arme 43, 49 relativ zu dem Stützelement 41 in einer gemeinsamen horizontalen Ebene schwenken, da die zweite und die vierte vertikale Schwenkachse 61, 65 parallel zueinander verlaufen.

In diesem Zusammenhang ist unter dem Begriff "vertikale Schwenkachse" im Sinne der vorliegenden Erfindung eine Achse zu verstehen, die sich weg von der Bodenfläche 11 nach oben erstreckt, dabei aber nicht notwendigerweise senkrecht zur Bodenfläche 11 bzw. der durch die Räder 5, 7 definierten Ebene des Fahrwerks verlaufen muss, sondern nur nahezu senkrecht dazu verlaufen kann.

Die dritte und die fünfte vertikale Schwenkachse 63, 67 verlaufen ebenfalls parallel zueinander und auch parallel zu der zweiten und der vierten vertikalen Schwenkachse 61, 65. Damit bilden die Arme 43, 49 zusammen mit dem Stützelement 41 einerseits und dem Halteelement 55 andererseits eine Trapezanordnung, wobei der Abstand der zweiten und der vierten vertikalen Schwenkachse 61, 65 voneinander kleiner ist als der Abstand, den die dritte vertikale Schwenkachse 63 von der fünften vertikalen Schwenkachse 67 hat.

Wie die Fig. 2 und 3 zeigen, ist die erste vertikale Schwenkachse 57 zwischen der zweiten und der vierten vertikalen Schwenkachse 61, 65 einerseits und der dritten und der fünften vertikalen Schwenkachse 63, 67 andererseits angeordnet und damit zwischen den Anlenkpunkten der Arme 43, 49 an dem Stützelement 41 und dem Halteelement 55.

An der von dem zweiten Arm 49 abgewandten Seite des ersten Arms 43 liegt ein erster Vorspannarm 69 an, dessen eines Ende 71 ebenfalls um die zweite vertikale Schwenkachse 61 schwenkbar ist. In gleicher Weise liegt auf der von dem ersten Arm 43 abgewandten Seite des zweiten Arms 49 ein mit einem Ende 75 um die vierte vertikale Schwenkachse 65 schwenkbarer zweiter Vorspannarm 73 an. Dabei sind die von der Schwenkachse 61, 65 entfernten Enden der Vorspannarme 69, 73 über eine Schraubenfeder 77 miteinander verbunden, sodass die Vorspannarme 69, 73 aufeinander zu vorgespannt sind. Außerdem liegen die Vorspannarme 69, 73 in der in Fig. 3 dargestellten Normalstellung direkt an dem Stützelement 41 an. Es ist aber auch denkbar, dass die Vorspannarme 69, 73 in der Normalstellung über die Arme 43, 49 indirekt an dem Stützelement 41 anliegen. Die Arme 43, 49 liegen in jedem Fall zwischen dem Stützelement 41 und den Vorspannarmen 69, 73 und werden von den Vorspannarmen 69, 73 in die Normalstellung, in der sie am Stützelement 41 anliegen, gedrückt.

Wie schließlich aus Fig. 2 zu erkennen ist, sind die zweiten Enden 47, 53 der Arme 43, 49 um eine zweite horizontale Schwenkachse 79 schwenkbar mit dem Halteelement 55 verbunden. Des Weiteren ist aus Fig. 2 zu erkennen, dass die erste horizontale Schwenkachse 39 die zweite und die vierte vertikale Schwenkachse 61, 65 schneidet, während die zweite horizontale Schwenkachse 79 die dritte und die fünfte vertikale Schwenkachse 63, 67 schneidet.

Außerdem weist die Halterung 21 noch einen Verbindungsarm 81 auf, dessen erstes Ende 83 vertikal versetzt zu der ersten horizontalen Schwenkachse 39 in der Ebene der zweiten und vierten vertikalen Schwenkachse 61, 65 schwenkbar mit dem Fahrzeugrahmen 3 und in diesem Fall dem Halter 37 verbunden ist, während das zweite Ende 85 des Verbindungsarms 81 schwenkbar vertikal versetzt zu der zweiten horizontalen Schwenkachse 79 in der Ebene der dritten und fünften vertikalen Schwenkachse 63, 67 mit dem Halteelement 55 verbunden ist.

Damit bilden der Verbindungsarm 81 einerseits und die Arme 43, 49 andererseits eine Parallelogrammanordnung, die dafür sorgt, dass das Halteelement 55 unabhängig von der Winkelstellung der Arme 43, 49 relativ zu dem Fahrzeugrahmen 3 immer dieselbe horizontale Orientierung zu dem Fahrzeugrahmen 3 hat.

Im Betrieb der Bodenreinigungsmaschine 1 bewegt diese sich entlang der Reinigungsfahrtrichtung 9 über die zu reinigende Bodenfläche 11, wobei die Dichtlippe 25 des Saugfußes 19 auf der zu reinigenden Bodenfläche 11 aufliegt und Wasser davon abstreift, sodass dieses aus dem Zwischenraum 29 durch die Absaugleitung 31 in den Schmutzwassertank 33 abgesaugt werden kann.

Wenn die Bodenreinigungsmaschine 1 eine Kurvenfahrt ausführt, kann der Saugfuß 19 eine Schwenkbewegung um die erste vertikale Schwenkachse 57 ausführen, wobei dadurch, dass die erste vertikale Schwenkachse 57 nur einen geringen Abstand in Richtung der Reinigungsfahrtrichtung 9 vom Saugfuß 19 selbst hat, das von dem Momentalpol der Kurvenfahrt entfernte Ende des Saugfußes 19 einen großen radialen Abstand von diesem Momentanpol hat. Dies führt wiederum dazu, dass die Überdeckung, die der Saugfuß 19 mit dem Bereich hat, der von dem Schrubbdeck 13 mit Wasser beaufschlagt worden ist, sehr groß ist. Damit ist es insbesondere möglich, auf Seitenabstreifer an dem Schrubbdeck 13 zu verzichten.

Wenn die Bodenreinigungsmaschine 1 in der Nähe zu einer vertikalen Wand parallel dazu fährt, wobei ein Ende des Saugfußes 19 an dieser Wand anliegt und dann eine Kurvenfahrt weg von der Wand ausgeführt werden soll, kann das Ende des Saugfußes 19, das sich in der Nähe der Wand befindet, mit der Wand kollidieren. In diesem Fall führen die Arme 43, 49 der Halterung 51 eine Bewegung entgegen der Wirkung der Schraubenfeder 77 aus, verschwenken also in eine Richtung, die weg von der Wand weist, sodass der Saugfuß 19 der Wand ausweicht, ohne dabei Schaden zu nehmen.

Dabei ist es kein Problem, dass eine Schwenkbewegung der Deichsel 59 um die erste vertikale Schwenkachse 57 zunächst nicht dazu führen würde, dass sich der äußerste Punkt des Saugfußes 19 zur Mitte der Bodenreinigungsmaschine 1 bewegen würde.

Somit wird durch die Kombination des Saugfußes 19, der um eine Schwenkachse 57 schwenkbar angelenkt ist, die entgegen der Reinigungsfahrtrichtung 9 gesehen vor dem Saugfuß 19 liegt, mit einer seitlichen oder quer zur Reinigungsfahrtrichtung 9 verlaufenden Verlagerbarkeit des Halteelements 55 für die Deichsel 59 ermöglicht, dass eine große Überdeckung zwischen dem Bereich, der von dem Saugfuß 19 erfasst wird, und dem von dem Schrubbdeck 13 beaufschlagten Bereich erzielt wird, ohne dass die Manövrierfähigkeit der Bodenreinigungsmaschine 1 eingeschränkt wird. Außerdem wird durch die Anordnung der ersten vertikalen Schwenkachse 57 zwischen der zweiten und vierten vertikalen Schwenkachse 61, 65 einerseits und der dritten und fünften vertikalen Schwenkachse 63, 67 andererseits erreicht, dass die gesamte Halterung für den Saugfuß 19 trotz der erwähnten Vorteile eine kurze Baulänge hat.

## Patentansprüche

1. Bodenreinigungsmaschine mit einem Fahrzeugrahmen (3), an dem ein Fahrwerk (5, 7) zum Bewegen der Bodenreinigungsmaschine (1) in einer Reinigungsfahrtrichtung (9) über eine zur reinigende Bodenfläche (11) vorgesehen ist,
mit einer am Fahrzeugrahmen (3) angebrachten Reinigungseinrichtung (13), die mit der zu reinigenden Bodenfläche (11) eingreifen kann, um diese zu reinigen, und mit der eine Reinigungsflüssigkeit auf die zu reinigende Bodenfläche (11) aufgebracht werden kann,
mit einer Flüssigkeitsaufnahmeeinrichtung (19) zum Abstreifen und Aufnehmen der auf die zu reinigende Bodenfläche (11) aufgebrachten Reinigungsflüssigkeit, die entgegen der Reinigungsfahrtrichtung (9) gesehen hinter der Reinigungseinrichtung (13) angeordnet ist,
wobei die Flüssigkeitsaufnahmeeinrichtung (19) zumindest eine sich quer zur Reinigungsfahrtrichtung (9) erstreckende Dichtlippe (25) aufweist, die an einer Deichsel (59) angebracht und die derart angeordnet ist, dass sie mit einer Kante auf der zu reinigenden Bodenfläche (11) aufliegen kann, und
wobei die Deichsel (59) quer zur Reinigungsfahrtrichtung (9) beweglich am Fahrzeugrahmen (3) gehaltert ist,
**dadurch gekennzeichnet,**
**dass** die Deichsel (59) an einem Halteelement (55) um eine erste vertikale Schwenkachse (57), die sich vertikal zu der zu reinigenden Bodenfläche (11) erstreckt, schwenkbar angelenkt ist,
**dass** das Halteelement (55) aus einer Normalstellung horizontal, quer zur Reinigungsfahrtrichtung (9) verlagerbar ist, wobei das Halteelement (55) durch Vorspannmittel (77) in die Normalstellung vorgespannt ist,
**dass** ein am Fahrzeugrahmen (3) gehaltertes Stützelement (41) vorgesehen ist,
**dass** ein erster Arm (43) vorgesehen ist, der ein erstes und ein zweites Ende (45, 47) aufweist,
**dass** das erste Ende (45) des ersten Arms (43) um eine zweite vertikale Schwenkachse (61) schwenkbar an dem Stützelement (41) angelenkt ist,
**dass** das zweite Ende (47) des ersten Arms (43) um eine dritte vertikale Schwenkachse (63) schwenkbar an dem Halteelement (55) angelenkt ist
**dass** die zweite und die dritte vertikale Schwenkachse (61, 63) parallel zueinander verlaufen und
**dass** die erste vertikale Schwenkachse (57) parallel zur Fahrtrichtung (9) gesehen zwischen der zweiten und der dritten vertikalen Schwenkachse (61, 63) angeordnet ist.

2. Bodenreinigungsmaschine nach Anspruch 1, wobei ein zweiter Arm (49) vorgesehen ist, der ein erstes und ein zweites Ende (51, 53) aufweist,
wobei das erste Ende (51) des zweiten Arms (49) um eine vierte vertikale Schwenkachse (65) schwenkbar an dem Stützelement (41) angelenkt ist,
wobei das zweite Ende (53) des zweiten Arms (49) um eine fünfte vertikale Schwenkachse (67) schwenkbar an dem Haltelement (55) angelenkt ist,
wobei die zweite, die dritte, die vierte und die fünfte vertikale Schwenkachse (61, 63, 65, 67) parallel zueinander verlaufen und
wobei die zweite und die vierte vertikale Schwenkachse (61, 65) quer zur Reinigungsfahrtrichtung (9) einen ersten Abstand haben und die dritte und die fünfte vertikale Schwenkachse (63, 67) quer zur Reinigungsfahrtrichtung (9) einen zweiten Abstand haben.

3. Bodenreinigungsmaschine nach Anspruch 2, wobei der erste Abstand kleiner als der zweite Abstand ist.

4. Bodenreinigungsmaschine nach Anspruch 2 oder 3, wobei ein erster und ein zweiter Vorspannarm (69, 73) vorgesehen sind, die ein erstes Ende (71, 75) und ein zweites Ende aufweisen,
wobei die ersten Enden (71, 75) um vertikale Achsen schwenkbar an dem Stützelement (41) angelenkt sind,
wobei der erste Vorspannarm (69) auf der von dem zweiten Arm (49) abgewandten Seite des ersten Arms (43) anliegt,
wobei der zweite Vorspannarm (73) auf der von dem ersten Arm (43) abgewandten Seite des zweiten Arms (49) anliegt und
wobei der erste und der zweite Vorspannarm (69, 73) aufeinander zu vorgespannt sind und in der Normalstellung an dem Stützelement (41) anliegen.

5. Bodenreinigungsmaschine nach Anspruch 4, wobei eine Feder (77) die zweiten Enden der Vorspannarme (69, 73) verbindet.

6. Bodenreinigungsmaschine nach Anspruch 4 oder 5, wobei der erste Vorspannarm (69) um die zweite vertikale Schwenkachse (61) schwenkbar am Stützelement (41) gehaltert ist und
wobei der zweite Vorspannarm (73) um die vierte vertikale Schwenkachse (65) schwenkbar am Stützelement (41) gehaltert ist.

7. Bodenreinigungsmaschine nach einem der Ansprüche 2 bis 6, wobei das Stützelement (41) um eine erste horizontale Schwenkachse (39) schwenkbar an Fahrzeugrahmen (3) angebracht ist,
wobei die zweiten Enden (47, 53) der Arme (43, 49) um eine zweite horizontale Schwenkachse (79) schwenkbar an dem Halteelement (55) angebracht sind und
wobei die erste und die zweite horizontale Schwenkachse (39, 79) parallel zueinander verlaufen.

8. Bodenreinigungsmaschine nach Anspruch 7, wobei die erste horizontale Schwenkachse (39) die zweite und die vierte vertikale Schwenkachse (61, 65) schneidet,
wobei die zweite horizontale Schwenkachse (79) die dritte und die fünfte vertikale Schwenkachse (63, 67) schneidet,
wobei ein Verbindungsarm (81) vorgesehen ist, der ein erstes Ende (83) und ein zweites Ende (85) hat, deren Abstand voneinander dem Abstand zwischen der ersten und der zweiten horizontalen Schwenkachse (39, 79) entspricht,
wobei das erste Ende (83) des Verbindungsarms (81) vertikal versetzt zu der ersten horizontalen Schwenkachse (39) schwenkbar an dem Fahrzeugrahmen (3) angelenkt ist,
wobei das zweite Ende (85) des Verbindungsarms (81) vertikal versetzt zu der zweiten horizontalen Schwenkachse (79) schwenkbar an dem Halteelement (55) angelenkt ist und
wobei der vertikale Abstand des ersten Endes (83) des Verbindungsarms (81) von der ersten horizontalen Schwenkachse (39) gleich dem vertikalen Abstand des zweiten Endes (85) des Verbindungsarms (81) von der zweiten horizontalen Schwenkachse (79) ist.

9. Bodenreinigungsmaschine nach einem der Ansprüche 1 bis 8, wobei die Flüssigkeitsaufnahmeeinrichtung (19) eine erste und eine zweite Dichtlippe (23, 25) aufweist, die in Reinigungsfahrtrichtung (9) gesehen hintereinander angeordnet sind, sodass zwischen den Dichtlippen (23, 25) ein Zwischenraum (29) gebildet ist,
wobei der Zwischenraum (29) mit einem an der Bodenreinigungsmaschine (1) vorgesehenen Schmutzwassertank (33) verbunden ist und
wobei der Schmutzwassertank (33) mit einer Unterdruckquelle (35) verbunden ist.

## Claims

1. A floor cleaning machine with a vehicle frame (3), on which a carriage (5, 7) for moving the floor cleaning machine (1) in a cleaning travel direction (9) over a floor surface (11) to be cleaned is provided,
with a cleaning device (13) attached to the vehicle frame (3), which can engage with the floor surface (11) to be cleaned for cleaning the same, and with which a cleaning liquid can be applied to the floor surface (11) to be cleaned,
with a liquid collecting device (19) for removing and collecting the cleaning liquid applied to the floor surface (11) to be cleaned, which is arranged behind the cleaning device (13) when viewed contrary to the cleaning travel direction (9),
wherein the liquid collecting device (19) comprises at least one sealing lip (25) extending transversely to the cleaning travel direction (9), which is attached to a drawbar (59) and arranged in such a way that it can rest with one edge on the floor surface (11) to be cleaned, and
wherein the drawbar (59) is movably mounted on the vehicle frame (3) transversely to the cleaning travel direction (9),
**characterised in that**
the drawbar (59) is pivotably articulated on a holding element (55) about a first vertical pivot axis (57) which extends perpendicularly to the floor surface (11) to be cleaned,
the holding element (55) can be horizontally displaced from a normal position transversely to the cleaning travel direction (9), wherein the holding element (55) is pre-tensioned in the normal position by pre-tensioning means (77),
a support element (41) mounted on the vehicle frame (3) is provided,
a first arm (43) is provided which comprises a first and a second end (45, 47),
the first end (45) of the first arm (43) is pivotably articulated on the support element (41) about a second vertical pivot axis (61),
the second end (47) of the first arm (43) is pivotably articulated on the holding element (55) about a third vertical pivot axis (63),
the second and the third vertical pivot axes (61, 63) extend parallel to each other, and
the first vertical pivot axis (57) is arranged between the second and the third vertical pivot axes (61, 63) when viewed parallel to the travel direction (9).

2. The floor cleaning machine according to claim 1,
wherein a second arm (49) is provided which comprises a first and a second end (51, 53),
wherein the first end (51) of the second arm (49) is pivotably articulated on the support element (41) about a fourth vertical pivot axis (65),
wherein the second end (53) of the second arm (49) is pivotably articulated on the holding element (55) about a fifth vertical axis (67),
wherein the second, the third, the fourth and the fifth vertical pivot axes (61, 63, 65, 67) extend in parallel to one another, and
wherein the second and the fourth vertical pivot axes (61, 65) have a first distance transversely to the cleaning travel direction (9) and the third and the fifth vertical pivot axes (63, 67) have a second distance transversely to the cleaning travel direction (9) .

3. The floor cleaning machine according to claim 2, wherein the first distance is smaller than the second distance.

4. The floor cleaning machine according to claim 2 or 3,
wherein a first and a second pre-tensioning arm (69, 73) are provided which have a first end (71, 75) and a second end,
wherein the first ends (71, 75) are pivotably articulated on the supporting element (41) about vertical axes,
wherein the first pre-tensioning arm (69) is supported against that side of the first arm (43) which faces away from the second arm (49),
wherein the second pre-tensioning arm (73) is supported against that side of the second arm (49) which faces away from the first arm (43), and
wherein the first and the second pre-tensioning arms (69, 73) are pre-tensioned towards each other and in the normal position are supported against the support element (41).

5. The floor cleaning machine according to claim 4,
wherein a spring connects the second ends of the pre-tensioning arms (69, 73).

6. The floor cleaning machine according to claim 4 or 5,
wherein the first pre-tensioning arm (69) is pivotably mounted on the support element (41) about the second vertical pivot axis (61) and
wherein the second pre-tensioning arm (73) is pivotably mounted on the support element (41) about the fourth vertical pivot axis (65).

7. The floor cleaning machine according to one of claim 2 to 6, wherein the support element (41) is pivotably attached on the vehicle frame (3) about a first horizontal pivot axis (39),
wherein the second ends (47, 53) of the arms (43, 49) are pivotably attached on the holding element (55) about a second horizontal pivot axis (79) and
wherein the first and the second horizontal pivot axes (39, 79) extend parallel to each other.

8. The floor cleaning machine according to claim 7,
wherein the first horizontal pivot axis (39) intersects with the second and the fourth vertical pivot axes (61, 65),
wherein the second horizontal pivot axis (79) intersects with the third and the fifth vertical pivot axes (63, 67),
wherein a connecting arm (81) is provided, which has a first end (83) and a second end (85), the distance of which from one another corresponds to the distance between the first and the second horizontal pivot axes (39, 79),
wherein the first end (83) of the connecting arm (81) is pivotably articulated on the vehicle frame (3), vertically offset to the first horizontal pivot axis (39),
wherein the second end (85) of the connecting arm (81) is pivotably articulated on the holding element (55), vertically offset to the second horizontal pivot axis (79) and
wherein the vertical distance of the first end (83) of the connecting arm (81) from the first horizontal pivot axis (39) is equal to the vertical distance of the second end (85) of the connecting arm (81) from the second horizontal pivot axis (79).

9. The floor cleaning machine according to one of claims 1 to 8, wherein the liquid collecting device (19) comprises a first and a second sealing lip (23, 25), which when viewed in cleaning travel direction (9) are arranged one behind the other so that a gap (29) is formed between the sealing lips (23, 25),
wherein the gap (29) is connected to a waste water tank (33) provided on the floor cleaning machine (1) and
wherein the waste water tank (33) is connected to a negative pressure source (35).

## Revendications

1. Machine de nettoyage des sols, avec un châssis de véhicule (3), sur lequel est prévu un train de roulement (5, 7)) pour déplacer la machine de nettoyage des sols (1) dans une direction de marche en nettoyage (9) sur une surface de sol (11) à nettoyer,
avec un système de nettoyage (13) monté sur le châssis de véhicule (3) qui peut se mettre en engagement avec la surface de sol (11) à nettoyer, pour nettoyer cette dernière et à l'aide duquel un liquide de nettoyage peut être appliqué sur la surface de sol (11) à nettoyer,
avec un système de récupération de liquide (19) pour racler et récupérer le liquide de nettoyage appliqué sur la surface de sol (11) à nettoyer, qui vu à l'encontre de la direction de marche en nettoyage (9) est placé à l'arrière du système de nettoyage (13),
le système de récupération de liquide (19) comportant au moins une lèvre d'étanchéité (25) s'étendant à la transversale de la direction de marche en nettoyage (9), laquelle est montée sur une barre de traction (59) et laquelle est placée de telle sorte que par une arête, elle puisse reposer sur la surface de sol (11) à nettoyer et
la barre de traction (59) étant maintenue de manière mobile sur le châssis de véhicule (3), à la transversale de la direction de marche en nettoyage (9),
**caractérisée en ce que**
la barre de traction (59) est articulée sur un élément de maintien (55) en étant susceptible de pivoter autour d'un premier axe de pivotement (57) vertical, qui s'étend à la verticale de la surface de sol (11) à nettoyer,
**en ce que** l'élément de maintien (55) est déplaçable à partir d'une position normale à l'horizontale, à la transversale de la direction de marche en nettoyage (9), l'élément de maintien (55) étant précontraint dans la position normale par des moyens de précontrainte (77),
**en ce qu'**il est prévu un élément d'appui (41) maintenu sur le châssis de véhicule (3),
**en ce qu'**il est prévu un premier bras (43) qui comporte une première et une seconde extrémités (45, 47),
**en ce que** la première extrémité (45) du premier bras (43) est articulée sur l'élément d'appui (41) en étant susceptible de pivoter autour d'un deuxième axe de pivotement (61) vertical,
**en ce que** la seconde extrémité (47) du premier bras (43) est articulée sur l'élément de maintien (55) en étant susceptible de pivoter autour d'un troisième axe de pivotement (63) vertical,
**en ce que** le deuxième et le troisième axes de pivotement (61, 63) verticaux s'écoulent à la parallèle l'un de l'autre et
**en ce que**, vu à la parallèle de la direction de marche (9), le premier axe de pivotement (57) vertical est placé entre le deuxième et le troisième axes de pivotement (61, 63) verticaux.

2. Machine de nettoyage des sols selon la revendication 1, un deuxième bras (49) étant prévu qui comporte une première et une seconde extrémités (51, 53),
la première extrémité (51) du deuxième bras (49) étant articulée sur l'élément d'appui (41) en étant susceptible de pivoter autour d'un quatrième axe de pivotement (65) vertical,
la seconde extrémité (53) du deuxième bras (49) étant articulée sur l'élément de maintien (55) en étant susceptible de pivoter autour d'un cinquième axe de pivotement (67) vertical,
le deuxième, le troisième, le quatrième et le cinquième axes de pivotement (61, 63, 65, 67) verticaux s'écoulant à la parallèle les uns des autres et
le deuxième et le quatrième axes de pivotement (61, 65) verticaux présentant à la transversale de la direction de marche (9) en nettoyage un premier écart et le troisième et le cinquième axes de pivotement (63, 67) verticaux présentant un deuxième écart à la transversale de la direction de marche (9) en nettoyage.

3. Machine de nettoyage des sols selon la revendication 2, le premier écart étant inférieur au deuxième écart.

4. Machine de nettoyage des sols selon la revendication 2 ou 3, un premier et un deuxième bras de précontrainte (69, 73) étant prévus qui comportent une première extrémité (71, 75) et une seconde extrémité,
les premières extrémités (71, 75) étant articulées sur l'élément d'appui (41) en étant susceptibles de pivoter autour d'axes verticaux,
le premier bras de précontrainte (69) étant adjacent au côté du premier bras (43) qui est opposé au deuxième bras (49)
le deuxième bras de précontrainte (73) étant adjacent au côté du deuxième bras (49) qui est opposé au premier bras (43) et
le premier et le deuxième bras de précontrainte (69, 73) étant précontraints l'un vers l'autre et dans la position normale, étant adjacents à l'élément d'appui (41) .

5. Machine de nettoyage des sols selon la revendication 4, un ressort (77) reliant les secondes extrémités des bras de précontrainte (69, 73).

6. Machine de nettoyage des sols selon la revendication 4 ou 5, le premier bras de précontrainte (69) étant maintenu sur l'élément d'appui (41) en étant susceptible de pivoter autour du deuxième axe de pivotement (61) vertical et
le deuxième bras de précontrainte (73) étant maintenu sur l'élément d'appui (41) en étant susceptible de pivoter autour du quatrième axe de pivotement (65) vertical.

7. Machine de nettoyage des sols selon l'une quelconque des revendications 2 à 6, l'élément d'appui (41) étant monté sur le châssis de véhicule (3) en étant susceptible de pivoter autour d'un premier axe de pivotement (39) horizontal,
les secondes extrémités (47, 53) des bras (43, 49) étant montées sur l'élément de maintien (55) en étant susceptibles de pivoter autour d'une deuxième axe de pivotement (79) horizontal et
le premier et le deuxième axes de pivotement (39, 79) horizontaux s'écoulant à la parallèle l'un de l'autre.

8. Machine de nettoyage des sols selon la revendication 7, le premier axe de pivotement (39) horizontal recoupant le deuxième et le quatrième axes de pivotement (61, 65) verticaux,
le deuxième axe de pivotement (79) horizontal recoupant le troisième et le cinquième axes de pivotement (63, 67) verticaux,
un bras de liaison (81) étant prévu, lequel comporte une première extrémité (83) et une seconde extrémité (85), dont l'écart mutuel correspond à l'écart entre le premier et le deuxième axes de pivotement (39, 79) horizontaux,
la première extrémité (83) du bras de liaison (81) étant articulée sur le châssis de véhicule (3) en étant susceptible de pivoter avec un déport vertical par rapport au premier axe de pivotement (39) horizontal,
la seconde extrémité (85) du bras de liaison (81) étant articulée sur l'élément de maintien (55) en étant susceptible de pivoter avec un déport vertical par rapport au deuxième axe de pivotement (79) horizontal et
l'écart vertical entre la première extrémité (83) du bras de liaison (81) et le premier axe de pivotement (39) horizontal étant égal à l'écart vertical entre la deuxième extrémité (85) du bras de liaison (81) et le deuxième axe de pivotement (79) horizontal.

9. Machine de nettoyage des sols selon l'une quelconque des revendications 1 à 8, le système de récupération de liquide (19) comportant une première et une deuxième lèvres d'étanchéité (23, 25), qui vues dans la direction de marche (9) en nettoyage sont placées l'une derrière l'autre, de sorte qu'entre les lèvres d'étanchéité (23, 25), il soit formé un espace intermédiaire (29),
l'espace intermédiaire (29) étant relié avec un réservoir d'eau sale (33) prévu sur la machine de nettoyage des sols (1) et
le réservoir d'eau sale (33) étant relié avec une source de dépression (35).
